# EUROPÄISCHE PATENTANMELDUNG

(11) **EP 4 678 248 A1**
(43) Veröffentlichungstag der Anmeldung: **14.01.2026**
(21) Anmeldenummer: 25189160.2
(22) Anmeldetag: 11.07.2025
(51) Int. Cl.: A63B 69/00

(54) **KLETTERWANDELEMENT UND KLETTERWANDSYSTEM**

(30) Priorität: 12.07.2024 DE 102024119921
(71) Anmelder: Nemelka, Tim, 70599 Stuttgart (DE)
(72) Erfinder: Nemelka, Tim, 70599 Stuttgart (DE)
(74) Vertreter: Patentanwälte Bregenzer und Reule Partnerschaftsgesellschaft mbB

(57) **Zusammenfassung**

Die Erfindung betrifft ein Kletterwandelement (11, 111, 211) mit einem Fußabschnitt (30) zum Aufstellen des Kletterwandelements (11, 111, 211) auf einem Untergrund (U) und mit einem Kletterwandabschnitt (20, 120, 220), der eine Kletterwandfläche (21, 121, 221) aufweist, an der Greifstrukturen (22) angeordnet oder anordenbar sind, die zum Ergreifen durch einen Kletterer (K) vorgesehen und ausgestaltet sind. Es ist vorgesehen, dass der Fußabschnitt (30) einen Fußschenkel (31) aufweist oder als Fußschenkel (31) ausgebildet ist, dass ein Tragschenkel (40, 140, 240) von dem Fußschenkel (31) winkelig absteht, dass an dem Tragschenkel (40, 140, 240) der Kletterwandabschnitt (20, 120, 220) ortsfest angeordnet ist, und dass der Tragschenkel (40, 140, 240) und der Fußschenkel (31) fest miteinander verbunden sind und die Kletterwandfläche (21, 121, 221), insbesondere der Kletterwandabschnitt (20, 120, 220) als Ganzes, zu einer im aufgestellten Zustand des Kletterwandelements (11, 111, 211) horizontal oder im Wesentlichen horizontal orientierten Hauptebene (33) des Fußschenkels (31) hin in mindestens einem Neigungswinkel (27, 28) geneigt ist, sodass die Kletterwandfläche (21, 121, 221) dem Fußschenkel (31) zugewandt ist.

## Beschreibung

Die Erfindung betrifft ein Kletterwandelement mit einem Fußabschnitt zum Aufstellen des Kletterwandelements auf einem Untergrund und mit einem Kletterwandabschnitt, der eine Kletterwandfläche aufweist, an der Greifstrukturen angeordnet oder anordenbar sind, die zum Ergreifen durch einen Kletterer vorgesehen und ausgestaltet sind, sowie ein Kletterwandsystem mit mindestens zwei derartigen Kletterwandelementen.

Derartige Kletterwandelemente sind beispielsweise zum Aufstellen im Freien vorgesehen. Beispielsweise dient ein massiver Betonfuß zum Aufstellen des Kletterwandelements. An der Kletterwand bewegen sich die Kletterer entlang, so dass nicht nur das Gewicht des Tragschenkels, sondern auch des daran kletternden Kletterers vom Fußschenkel getragen werden müssen. Dementsprechend wird ein derartiger Fußschenkel tief in der Erde verankert, was aufwändig und kompliziert ist.

Es ist daher die Aufgabe der vorliegenden Erfindung, ein einfach handhabbares und insbesondere leicht aufstellbares Kletterwandelement bereit zu stellen.

Zur Lösung dieser Aufgabe ist vorgesehen, dass der Fußabschnitt einen Fußschenkel aufweist oder als Fußschenkel ausgebildet ist, dass ein Tragschenkel von dem Fußschenkel winkelig absteht, dass an dem Tragschenkel der Kletterwandabschnitt insbesondere ortsfest angeordnet ist, und dass der Tragschenkel und der Fußschenkel fest miteinander verbunden sind und die Kletterwandfläche, insbesondere der Kletterwandabschnitt als Ganzes, zu einer im aufgestellten Zustand des Kletterwandelements horizontal oder im Wesentlichen horizontal orientierten Hauptebene des Fußschenkels hin in mindestens einem Neigungswinkel geneigt ist, sodass die Kletterwandfläche dem Fußschenkel zugewandt ist.

Die Kletterwandfläche ist also sozusagen eine zu dem Fußschenkel überhängende Kletterwandfläche.

Ein Winkel zwischen dem Fußschenkel und dem Tragschenkel und der mindestens eine Neigungswinkel sind vorzugsweise unveränderlich und fest.

Der Fußschenkel und der Tragschenkel, insbesondere das Kletterwandelement als Ganzes, sind vorzugsweise frei tragend. Der Tragschenkel steht von dem Fußschenkel frei oder freitragend ab.

Zwischen dem Tragschenkel und dem Fußschenkel ist keine Stütze oder stützende Komponente vorgesehen. Unterstützende Komponenten, beispielsweise versteifende Streben oder dergleichen, sind vorteilhaft nicht vorgesehen.

Vorteilhaft ist bei dem Kletterwandelement vorgesehen, dass zwischen dem Tragschenkel und dem Fußschenkel keine Stütze an einer von der Kletterwandfläche abgewandten Seite des Tragschenkels und keine Stütze zwischen der die Kletterwandfläche aufweisenden Seite des Tragschenkels vorgesehen ist.

Der Fußschenkel und der Tragschenkel sind fest miteinander verbunden, insbesondere einstückig. Der Kletterwandabschnitt und die Kletterwandfläche sind fest und unbeweglich an dem Tragschenkel angeordnet, insbesondere einstückig mit dem Tragschenkel oder als Abschnitte des Tragschenkels ausgebildet. Zwischen einerseits dem Tragschenkel und andererseits der Kletterwandfläche und dem Kletterwandabschnitt sind keine Lager, insbesondere keine Schwenklager, vorhanden.

Es ist grundsätzlich zwar möglich, dass der Fußschenkel und der Tragschenkel im noch nicht montierten Zustand aus zwei oder mehreren Komponenten eines Bausatzes bestehen. Aus den Komponenten des Bausatzes kann an dem zum Aufstellen des Kletterwandelements vorgesehenen Ort das Kletterwandelement aufgebaut werden. Die Komponenten sind jedoch nur in dem vorbestimmten mindestens einen Neigungswinkel, den das Kletterwandelement im fertig aufgebauten Zustand aufweist, aneinander anfügbar. Beispielsweise haben die Komponenten Fügeflächen, die nur in dem vorbestimmten mindestens einen Neigungswinkel aneinander angefügt werden können. So ist vorteilhaft vorgesehen, dass eine den Tragschenkel bildende Komponente und eine den Fußschenkel bildende Komponente zueinander passende Fügeflächen aufweisen, die ausschließlich in dem mindestens einen Neigungswinkel aneinander anfügbar sind. Wenn das Kletterwandelement mehrere, beispielsweise zwei oder drei Neigungswinkel zwischen Tragschenkel und Fußschenkel aufweist, d. h. dass beispielsweise zwischen dem Fußschenkel und verschiedenen Abschnitten des Tragschenkels unterschiedliche Neigungswinkel gegeben sind, sind passende Fügeflächen vorgesehen, die ausschließlich in den vorbestimmten Neigungswinkeln aneinander anfügbar sind. Zur unveränderlichen Positionierung des Fußschenkels und des Tragschenkels zueinander sind der Tragschenkel und der Fußschenkel beispielsweise stoffschlüssig miteinander verbunden, beispielsweise anhand von Beton und/oder eines Klebstoffs, und/oder miteinander verschraubt.

Das Kletterwandelement ist vorzugsweise als ein Fertigteil ausgestaltet.

Das Kletterwandelement ist vorteilhaft einstückig und/oder monolithisch.

Das Kletterwandelement weist vorzugsweise eine solche geometrische Gestalt und/oder Massenverteilung auf, dass es kippsicher auf einem Untergrund aufstellbar ist, ohne dass der Fußschenkel in dem Untergrund verankert werden muss.

Zwischen den Bestandteilen des Kletterwandelements, beispielsweise dem Fußschenkel und dem Tragschenkel, sind vorteilhaft ausschließlich biegesteife und/oder nicht flexible und/oder unbewegliche Übergänge oder Übergangsabschnitte vorgesehen.

Der Kletterwandabschnitt hängt vorzugsweise in einem Neigungswinkel von maximal 35° über dem Fußschenkel.

Vorzugsweise sind Haken oder Hakenaufnahmen zur Befestigung von Haken an dem Kletterwandelement vorgesehen, wobei das Kletterwandelement an den Haken aufhängbar ist. Die Haken oder Hakenaufnahmen sind vorzugsweise an Masseschwerpunkten oder im Bereich von Masseschwerpunkten des Kletterwandelements angeordnet.

Die Hauptebene des Fußschenkels ist beispielsweise eine zum Aufstellen des Kletterwandelements auf dem Untergrund vorgesehene Unterseite oder Unterseitenfläche oder Stellfläche des Fußschenkels. Die Stellfläche kann unterteilt sein, d.h. dass beispielsweise die Stellfläche zwei oder weitere Abschnitte oder Teilflächen aufweist. Diese Abschnitte oder Teilflächen liegen vorteilhaft alle, vorteilhaft zumindest aber zwei davon, in derselben Hauptebene.

Der Kletterabschnitt ist zu der Hauptebene hin in dem mindestens einen Neigungswinkel geneigt. Beispielsweise schließen eine dem Fußschenkel zugewandte Seite oder Wand des Kletterabschnitts und die Hauptebene des Fußschenkels den Neigungswinkel ein.

Der Vorteil dieser Konstruktion ist es, dass sich die Kletterwandfläche, möglichst sogar der gesamte Kletterwandabschnitt, in Richtung des Fußschenkels erstreckt, so dass die daran angreifende Last, beispielsweise ein Kletterer, sich oberhalb des Fußschenkels befindet und somit das Kletterwandelement stabil auf dem Untergrund steht.

Selbstverständlich kann der Fußschenkel belastet werden oder mit einer Auflast versehen werden oder sein, beispielsweise mit Kies oder dergleichen, damit das Kletterwandelement eine höhere Stabilität aufweist. Es ist auch möglich, den Fußschenkel beispielsweise im Untergrund quasi zu versenken, beispielsweise mit Beton zu beschweren oder dergleichen. Dies ist aber nicht notwendig. Bevorzugt ist es, dass das Kletterwandelement sozusagen von selbst steht, d.h., dass eine zusätzliche Belastung des Fußschenkels nicht notwendig ist.

Ein geometrischer Schwerpunkt des Kletterwandabschnitts, insbesondere des Kletterwandabschnitts als Ganzes, ist vorzugsweise oberhalb einer Grundfläche angeordnet, die von dem Fußschenkel aufgespannt ist oder die Grundfläche des Fußschenkels ist. Wenn der Kletterwandabschnitt belastet wird, liegt der Schwerpunkt oberhalb des Fußschenkels bzw. der Grundfläche, die der Fußschenkel aufspannt. Somit ist ein Schwerpunkt des Kletterwandabschnitts, insbesondere des Tragschenkels als Ganzes, im auf dem Untergrund aufgestellten Zustand des Kletterwandelementes oberhalb des Fußschenkels angeordnet. Dabei ist es möglich, dass der Tragschenkel beispielsweise vom Fußschenkel nicht mit einem Neigungswinkel in Richtung Hauptebene geneigt ist, sondern beispielsweise rechtwinkelig absteht.

Der Fußschenkel erstreckt mit einer Längserstreckung von einem Verbindungsbereich mit dem Tragschenkel von dem Tragschenkel weg.

Ein vorteilhaftes Konzept sieht vor, dass ein freier, in Richtung des Fußschenkels vorstehender Abschnitt des Tragschenkels und/oder des Kletterwandabschnitts maximal 10%, vorzugsweise maximal 5%, weiter bevorzugt nicht vor einen freien Endbereich der Längserstreckung des Fußschenkels, der dem freien Endbereich des Tragschenkels und/oder des Kletterwandabschnitts gegenüberliegt, vorsteht. Mithin hängt also der Tragschenkel oder der Kletterwandabschnitt (oder beides) nicht über den freien Endbereich des Fußschenkels vor oder steht maximal zu einem vorgenannten Prozentsatz vor den freien Endbereich des Fußschenkels vor. Damit ist jedenfalls sichergestellt, dass sich der Tragschenkel und/oder der Kletterwandabschnitt über den Fußschenkel abstützen können.

Es ist aber auch möglich, dass ein freier Endbereich des Fußschenkels vor den Tragschenkel und/oder den Kletterwandabschnitt vorsteht, beispielsweise mindestens 5%, mindestens 10% oder noch weiter bevorzugt mindestens 15% der Längserstreckung des Fußschenkels von dem Tragschenkel weg. Ein freier Endbereich des Tragschenkels oder des Kletterwandabschnitts müssen also nicht bis zum freien Endbereich des Fußschenkels vorstehen.

Es ist vorteilhaft, wenn der Tragschenkel und/oder der Kletterwandabschnitt mindestens 50 %, vorzugweise mindestens 70 %, noch weiter bevorzugt mindestens 80 % bezüglich der Längserstreckung des Fußschenkels zu einem freien Endbereich des Fußschenkels vorstehen.

Bei dem Neigungswinkel der Kletterwandfläche sind mehrere Winkel-Konfigurationen möglich. Es ist möglich, dass die Kletterwandfläche als Ganzes einen einzigen Neigungswinkel aufweist. Es ist aber auch möglich, dass die Kletterwandfläche mehrere Neigungswinkel aufweist, beispielsweise mindestens zwei diskrete Neigungswinkel, aber auch ineinander übergehende Neigungswinkel oder verschiedene, sich zumindest abschnittsweise kontinuierlich ändernde Neigungswinkel. Die Kletterwandfläche kann mindestens eine Planfläche oder ausschließlich Planflächen aufweisen. Die Kletterwandfläche kann aber auch bogenförmige, polygonale, ballige Flächen oder Flächenabschnitte aufweisen. Insbesondere ist es möglich, dass die Kletterwandfläche beliebige Konturen aufweist, beispielsweise ballige Konturen, Vertiefungen, insbesondere muldenartige Vertiefungen oder dergleichen. Mithin kann also beispielsweise der Neigungswinkel der Kletterwandfläche auch auf eine die Kletterwandfläche Umhüllende bezogen sein, d.h., dass eine Umhüllende der Kletterwandfläche den mindestens einen Neigungswinkel bezüglich der Hauptebene des Fußschenkels aufweist. Eine Umhüllende ist beispielsweise als eine Ebene zu verstehen, vor die keine Kontur der Kletterwandfläche in Richtung des Fußschenkels vorsteht, die jedoch sich sozusagen über die Konturen der Kletterwandfläche spannt oder diese umhüllt.

Es ist weiterhin zu erwähnen, dass sich auch der Fußschenkel nicht komplett entlang der Hauptebene erstrecken muss. Beispielsweise kann eine von dem Kletterwandabschnitt abgewandte und zum Aufstellen auf dem Untergrund vorgesehene Grundfläche oder Auflagefläche des Fußschenkels sich entlang der Hauptebene erstrecken, während eine dem Kletterwandabschnitt zugewandte Seite des Fußschenkels, beispielsweise eine Oberseite im aufgestellten Zustand des Klettennrandelements, eine Neigung zur der Hauptebene aufweisen kann.

Der Fußschenkel steht von dem Tragschenkel vorzugsweise entlang einer Längsachse ab. Die Längsachse verläuft beispielsweise in der Hauptebene oder in einer zu der Hauptebene parallelen Richtung. Der Kletterwandabschnitt erstreckt sich oberhalb des Fußschenkels mit einer Richtungskomponente parallel zu der Längsachse.

Der Tragschenkel und der Fußschenkel erstrecken sich vorzugsweise mit einer Querbreite entlang einer Querachse oder parallel zu einer Querachse, wobei die Querachse quer zu der Längsachse verläuft. Bevorzugt ist es, wenn der Tragschenkel und der Fußschenkel in Bezug auf die Querachse gleich lang sind, also die gleiche Querbreite aufweisen. Es ist aber auch möglich, dass beispielsweise der Fußschenkel schmaler ist als der Tragschenkel oder jedenfalls der Tragschenkel im Bereich seines Kletterwandabschnittes, so dass nebeneinander anzuordnende Kletterwandelemente zumindest im Bereich der Kletterwandabschnitte nahtlos an einander angereiht oder aneinander gefügt werden können. Zwischen den Fußschenkeln der Kletterwandelemente oder mindestens zweier Klettennrandelemente kann im nebeneinander aufgestellten Zustand ein Abstand vorhanden sein.

Bevorzugt ist es, wenn die Kletterwandfläche eine Querneigung in einem Querneigungswinkel oder mehreren Querneigungswinkeln bezüglich der Querachse aufweist. Mithin ist also die Kletterwandfläche einerseits in Richtung des Fußschenkels geneigt, diesem also zugewandt geneigt, kann sich aber auch in Querrichtung noch mit einer Neigung erstrecken. Dies führt ggf. dazu, dass auch der Neigungswinkel des Tragschenkels oder der Kletterwandfläche zu der Hauptebene durch die Querneigung, also die unterschiedlichen Neigungen bezüglich der Querachse oder Querrichtung, unterschiedlich sind. Dabei ist es möglich, dass beispielsweise nur ein einziger Querneigungswinkel vorgesehen ist, d.h. dass die Kletterwandfläche quer zu der Längsachse des Fußschenkels oder der Hauptebene nur einen einzigen Querneigungswinkel aufweist. Die Kletterwandfläche kann also beispielsweise in einer schiefen Ebene bezüglich des Fußschenkels und insbesondere der Hauptebene desselben verlaufen.

Zurück zu dem mindestens einen Neigungswinkel der Kletterwandfläche:

Es ist vorteilhaft, wenn der mindestens eine Neigungswinkel bei dem Kletterwandelement in einem Bereich von zwischen 35° und 85° liegt.

Der mindestens eine Neigungswinkel kann beispielsweise mindestens 20°, vorzugsweise mindestens 25°, noch weiter bevorzugt mindestens 35° betragen. Der Neigungswinkel kann aber auch noch größer sein, beispielsweise mindestens 45°, noch weiter bevorzugt mindestens 55° betragen.

Vorteilhaft ist es auch, wenn der Neigungswinkel mindestens 45°, vorzugsweise mindestens 55°, weiter bevorzugt mindestens 65° oder mindestens 75° oder mindestens 80° oder mindestens 85° beträgt.

Der Kletterwandabschnitt ist zu dem Fußschenkel hin geneigt, das heißt dass der Neigungswinkel kleiner als 90° ist. Als Obergrenze für den Neigungswinkel ist vorzugsweise vorgesehen, dass der Neigungswinkel beispielsweise maximal 85°, noch weiter bevorzugt maximal 80°, noch weiter bevorzugt maximal 75° beträgt.

Es ist möglich, dass der Tragschenkel zwar einen Kletterwandabschnitt mit einem Teilabschnitt aufweist, der zu dem Fußschenkel hin geneigt ist, aber auch einen weiteren Teilabschnitt, der nicht zu dem Fußschenkel hin geneigt ist, sondern beispielsweise einen Winkel von 90° oder mehr zu der Hauptebene aufweist.

Selbstverständlich ist es möglich, dass an einer von dem Fußschenkel abgewandten Seite oder Rückseite des Tragschenkels oder des Kletterwandabschnitts ebenfalls Greifstrukturen und/oder Klettergriff-Elemente oder Befestigungsaufnahmen für Klettergriff-Elemente vorhanden sind, sodass an einer vom Fußschenkel abgewandten Seite an dem Kletterwandelement entlang geklettert werden kann.

Wie bereits erwähnt, kann die Kletterwandfläche mindestens zwei voneinander verschiedene oder exakt zwei voneinander verschiedene Neigungswinkel bezüglich der Horizontalebene oder Hauptebene des Fußschenkels aufweisen.

Es können zum Beispiel ein erster und ein zweiter Teilabschnitt oder weitere Teilabschnitte der Kletterwandfläche vorgesehen sein, die unterschiedliche Neigungswinkel bezüglich der Hauptebene des Fußschenkels aufweisen. Vorteilhaft ist zwischen den Teilabschnitten einem Übergangsabschnitt der Kletterwandfläche vorgesehen, der an seinen Übergangsbereichen zu den an ihn angrenzenden Teilabschnitten deren jeweiligen Neigungswinkel aufweist und zwischen diesen Neigungswinkeln mindestens einen die Neigungswinkel überbrückenden Neigungswinkel aufweist. Beispielsweise kann der Übergangsabschnitt als eine Schrägfläche oder bogenförmige Fläche ausgestaltet sein, die an einander entgegengesetzten Seiten die Neigungswinkel der angrenzenden Teilabschnitte aufweist.

Der Tragschenkel weist vorzugsweise einen Tragabschnitt auf, der in einem Winkel von beispielsweise 85° bis 110°, vorzugsweise einem rechtem Winkel oder einem Winkel von 90°, zu der Hauptebene von dem Fußschenkel absteht. Der Tragabschnitt kann also beispielsweise in der Art einer L-Konfiguration von dem Fußschenkel abstehen. Von dem Tragabschnitt weg erstreckt sich dann der Kletterwandabschnitt oder die Kletterwandfläche.

Der Tragabschnitt weist vorzugsweise keine Greifstrukturen auf. Es ist aber auch möglich, dass an dem Tragabschnitt Greifstrukturen vorhanden sind.

Weiterhin ist es vorteilhaft, wenn sich der Tragabschnitt zwischen dem Fußschenkel und dem Kletterwandabschnitt befindet oder dort angeordnet ist.

An dem Kletterwandabschnitt ist vorzugsweise mindestens ein Klettergriff-Element oder eine Greifstruktur ortsfest und unlösbar angeordnet. Beispielsweise kann das Klettergriff-Element aus dem Grundmaterial des Kletterwandabschnitts ausgebildet sein oder einstückig mit dem Grundmaterial sein.

Bevorzugt ist jedoch, wenn eines oder mehrere oder alle Greifstrukturen konfigurierbar sind und/oder lösbar an dem Kletterwandabschnitt befestigbar sind. Hierfür sind nachfolgend einige optionale Maßnahmen beschrieben:

An dem Kletterwandabschnitt befindet sich vorzugsweise mindestens eine Befestigungsaufnahme für ein Klettergriff-Element, welches eine Greifstruktur aufweist. Somit kann das Klettergriff-Element vorzugsweise ausgetauscht werden oder beliebig konfiguriert werden. Es ist an dieser Stelle aber zu bemerken, dass das Kletterwandelement selbst an dem Kletterwandabschnitt integrierte Greifstrukturen aufweisen kann, die beispielsweise durch Betonguss oder dergleichen hergestellt oder herstellbar sind.

Die mindestens eine Befestigungsaufnahme bildet vorzugsweise einen integralen Bestandteil des Tragschenkels. Beispielsweise wird die Befestigungsaufnahme bei der Herstellung des Kletterwandabschnittes oder des Kletterwandelements hergestellt.

Vorzugsweise ist die mindestens eine Befestigungsaufnahme als eine Vertiefung in dem Tragschenkel ausgebildet und/oder weist eine Schraubaufnahme auf. Beispielsweise kann ein Montagedübel die Befestigungsaufnahme bilden oder an der Befestigungsaufnahme angeordnet sein, wobei der Montagedübel in dem Kletterwandabschnitt fest aufgenommen ist.

Bevorzugt ist es, wenn die Befestigungsaufnahme einen Bestandteil einer Vielzahl von über die Kletterwandfläche oder des Tragschenkels verteilten Befestigungsaufnahmen bildet. Es sind also an der Kletterwandfläche, insgesamt also am Tragschenkel und beispielsweise auch am Tragabschnitt mehrere, vorzugsweise in ähnlichen Distanzen zueinander angeordnete, Befestigungsaufnahmen angeordnet.

Der Tragschenkel und/oder der Fußschenkel sind vorzugsweise als Wandkörper ausgestaltet. Dabei ist es möglich, dass beispielsweise der Tragschenkel eine durchgehend gleiche Materialstärke aufweist. Bei dem Fußschenkel ist es hingegen vorteilhaft, wenn er insbesondere im Bereich des Tragschenkels verstärkt ist, d.h., dass beispielsweise eine Höhe oder ein Querschnitt des Fußschenkels im Bereich des Tragschenkels größer ist als einem vom Tragschenkel entfernten freien Endbereich des Fußschenkels.

Der Tragschenkel und der Fußschenkel bestehen vorzugsweise aus Beton. Insbesondere wird Stahlbeton verwendet. Eine Armierung aus Metall, insbesondere Stahl, des Betons ist vorteilhaft. Dabei ist es möglich, dass die Armierung und/oder die Stärke des Betons im Bereich des Tragschenkels und des Fußschenkels voneinander verschieden ausgestaltet ist. Insbesondere vorteilhaft ist eine besonders steife oder feste Armierung in einem Übergangsbereich oder Verbindungsbereich des Tragschenkels mit dem Fußschenkel vorteilhaft. Die Armierung ist insbesondere derart ausgestaltet, dass sie eine Befestigung von Griffelementen an der Kletterwandfläche ermöglicht oder erleichtert. Insbesondere ist es vorteilhaft, wenn Bestandteile einer Armierung des Tragschenkels im Bereich der mindestens einen Befestigungsaufnahmen oder mehreren Befestigungsaufnahmen an der Kletterwandfläche vorgesehen ist.

Insbesondere ist es vorteilhaft, wenn der Tragschenkel und der Fußschenkel einstückig sind oder aus einem Stück bestehen.

Das Kletterwandelement kann also beispielsweise als ein Betonguss-Bauteil herstellt sein.

Der Fußschenkel ist vorzugsweise als ein einziger homogener Fuß ausgestaltet.

Beispielsweise kann der Fußschenkel als Wandkörper ausgestaltet sein.

Der Fußschenkel kann in Draufsicht, d.h. in Bezug auf seine Hauptebene, eine im Wesentlichen rechteckige Gestalt aufweisen.

Es ist aber auch möglich, dass der Fußschenkel mindestens zwei Füße aufweist. Die Füße können beispielsweise in der Art von Gabelarmen ausgestaltet sein oder gabelartig sein.

Vorzugsweise ist der Tragschenkel ausschließlich durch den Fußschenkel abgestützt, wenn das Kletterwandelement auf einem Untergrund abgestellt wird.

Beispielsweise weist das Kletterwandelement eine in Seitenansicht oder bei einer Sicht auf seine Schmalseiten eine im Wesentlichen C-förmige Gestalt auf.

Vorzugsweise steht an einer von dem Fußschenkel abgewandten Seite des Tragschenkels keine zum Abstellen des Kletterwandelements auf dem Untergrund geeignete Fußstruktur ab. Es ist aber grundsätzlich möglich, dass auch an einer von dem Fußschenkel abgewandten Seite des Tragschenkels ein Fußkörper zum Abstellen des Kletterwandelements auf einem Untergrund angeordnet ist, sodass von dem Tragschenkel einerseits der der Kletterwandfläche gegenüberliegende Fußschenkel und andererseits der Fußkörper abstehen. Allerdings ist eine Längserstreckung des Fußschenkels, mit der dieser frei vor den Tragschenkel vorsteht, mindestens fünfmal so groß wie eine Länge des Fußkörpers, mit der der Fußkörper vor den Tragschenkel vorsteht.

Eine der Kletterwandfläche gegenüberliegende Seite des Fußschenkels ist vorzugsweise zur Auflage eines Fallschutzmaterials, beispielsweise Kies, einer Fallschutzmatte oder dergleichen, zum Schutz eines von der Kletterwandfläche herabfallenden Kletterers vorgesehen und ausgestaltet. Beispielsweise ist diese Seite des Fußschenkels als Auflagefläche für Kies, mindestens eine Fallschutzmatte oder dergleichen ausgestaltet.

Das Kletterwandelement kann als singuläres oder frei stehendes Kletterwandelement verwendet werden. Bevorzugt ist aber ein Systemgedanke, bei dem das Kletterwandelement eine Aneinanderreihung mit mindestens einem weiteren Klettennrandelement vorgesehenen und ausgestalteten Montagewandfläche aufweist. Die Montagewandfläche ist vorzugsweise an einer zu dem Kletterwandabschnitt winkeligen Schmalseite vorgesehen. Insbesondere ist diese Schmalseite als Montagewandfläche ausgestaltet.

Die Montagewandfläche kann ausschließlich an dem Fußschenkel oder ausschließlich an dem Tragschenkel oder an beiden angeordnet sein. Insbesondere vorteilhaft ist eine Erstreckung der Montagewandfläche über den Tragschenkel und den Fußschenkel, wobei die Montagewandfläche sich dabei vorzugsweise bis zum dem vom Tragschenkel entfernten freien Endbereich des Fußschenkels und/oder bis zu dem von dem Fußschenkel entfernten freien Endbereich des Tragschenkels erstreckt. Somit können unmittelbar nebeneinander angeordnete Kletterwandelemente an ihren gesamten einander gegenüberliegenden Montagewandflächen aneinander montiert werden und/oder flächig aneinander anliegen und/oder mit einem gleichen, vorzugsweise minimalen, Abstand zueinander angeordnet sein oder werden.

Es können also beispielsweise zwei Kletterwandelemente mit ihren Montagewandflächen einander gegenüberliegend aneinander angereiht werden. Die Montagewandflächen können flächig aneinander anliegen oder einen vorzugsweise minimalen Abstand zueinander aufweisen. Beispielsweise ist zwischen den Kletterwandelementen keine oder nur eine kleine Fuge vorhanden.

An der Montagewandfläche ist vorzugsweise mindestens eine Halteaufnahme für ein Befestigungselement, zum Beispiel einen Schraube, angeordnet. Mit dem Befestigungselement kann das Kletterwandelement mit dem mindestens einen weiteren Kletterwandelement verbunden werden oder ist mit diesem verbindbar.

Vorteilhaft ist auch, wenn an der Montagewandfläche mindestens eine Formschlusskontur zum Eingriff mit einer Formschlusskontur des mindestens einen weiteren Kletterwandelementes angeordnet. Die mindestens eine Formschlusskontur umfasst beispielsweise ein Formschlussvorsprung zum Eingriff in eine Formschlussaufnahme des mindestens einen weiteren Kletterwandelements oder eine Formschlussaufnahme zum Eingriff eines Formschlussvorsprunges des mindestens einen weiteren Kletterwandelements. Beispielsweise können die Formschlussvorsprünge als vorstehende Noppen, Pyramidenstrukturen oder dergleichen, ausgestaltet sein. Die entsprechende Formschlussaufnahme kann sozusagen das Negativ für den Formschlussvorsprung bilden oder sein.

Vorteilhaft ist es, wenn das Kletterwandelement aneinander entgegengesetzten Seiten jeweils eine Montagewandfläche aufweist, so dass es zwischen benachbarte Kletterwandelemente montierbar ist. An einander entgegengesetzten Seiten angeordneten Montagewandflächen sind vorzugsweise jeweils komplementär passende Formschlusskonturen angeordnet, d.h., dass beispielsweise an der gleichen Längsposition im Abstand zu einem Übergang zwischen dem Fußschenkel und dem Tragschenkel an der einen Montagewandfläche ein Formschlussvorsprung und an der dazu entgegengesetzten Montagewandfläche eine Formschlussaufnahme angeordnet sind. Die vorgenannten Formschlusskonturen, Formschlussvorsprung und Formschlussaufnahme, sind vorzugsweise zueinander komplementär, d.h. geometrisch gleichartig, so dass ein gleichartiges Kletterwandelement, welches an das bereits beschriebene Kletterwandelement angereiht wird, mit entsprechend passenden Formschlusskonturen anreihbar ist.

Die Erfindung umfasst auch ein Kletterwandsystem, welches ein erstes und mindestens ein zweites Kletterwandelement gemäß der vorherigen Beschreibung umfasst. Die Kletterwandelemente haben zueinander passende Montagewandflächen, die im aneinandergereihten Zustand des ersten und mindestens ein zweiten Kletterwandelementes einander unmittelbar gegenüberliegen und/oder aneinander anliegen. Bevorzugt ist es, wenn jedes der Kletterwandelemente an seinen entgegengesetzten zur Aneinanderreihung mit einer weiteren Kletterwand geeigneten Seite jeweils eine Montagewandfläche aufweist. Somit kann das Kletterwandsystem jederzeit um ein weiteres Kletterwandelement ergänzt werden. An dieser Stelle sei aber erwähnt, dass ein Kletterwandelement gemäß der Erfindung auch als ein Abschlusselement eines solchen Kletterwandsystems ausgestaltet sein, d.h., dass es nur an einer Seite eine Montagewandfläche aufweist, an einer dazu entgegengesetzten Seite jedoch nicht. Diese andere Seite ist also beispielsweise als eine frei stehende Fläche, insbesondere Seitenwandfläche, des Kletterwandelementes vorgesehen und ausgestaltet.

Die Kletterwandelemente des Kletterwandsystems weisen an den einander gegenüberliegenden Montagewandflächen zueinander passende Formschlusskonturen vorteilhaft auf, die im aneinandergereihten Zustand des ersten und mindestens einen zweiten Kletterwandelementes ineinander eingreifen.

Benachbarte Oberflächen der Tragschenkel und/oder der Fußschenkel der Klettennrandelemente, die sich auf der die Kletterwandfläche aufweisende Seite der aneinandergereihten Kletterwandelemente neben den Montagefläche erstrecken, fluchten vorteilhaft miteinander, wenn die Kletterwandelemente miteinander verbunden oder aneinander angereiht sind. Dabei ist es möglich, dass sämtliche aneinander angrenzenden Oberflächen der aneinandergereihten Kletterwandelemente miteinander fluchten. Es ist aber auch möglich, dass nur ein Teil der Oberflächen miteinander fluchten, beispielsweise die Oberflächen der nebeneinander angeordneten Tragschenkel, insbesondere aber die Kletterwandflächen der Klettennrandelemente. Somit kann ein Kletterer sozusagen von der Kletterwandfläche des einen Kletterwandelementes nahtlos und/oder stufenlos zur Kletterwandfläche des daran angrenzenden Kletterwandelementes klettern.

Die geometrische Gestalt der Fußschenkel und/oder der Tragschenkel jeweils zweier unmittelbar aneinandergereihter Kletterwandelemente ist vorzugsweise konturgleich. Somit ist es also insbesondere vorteilhaft, wenn nicht nur die Oberflächen, die der Benutzer sozusagen sieht oder die beispielsweise mit dem Fallschutz versehen werden, miteinander fluchten, sondern auch die davon abgewandten Rückseiten.

Die sich zwischen einem jeweiligen Fußschenkel und einem jeweiligen Kletterwandabschnitt erstreckenden Tragabschnitte zweier benachbarter Kletterwandelemente des Kletterwandsystems stehen vorzugsweise mit gleichen Höhen von dem jeweiligen Fußschenkel ab, zumindest dort, wo die benachbarten Kletterwandelemente direkt aneinander angrenzen. Bevorzugt ist es, wenn bei mehreren Kletterwandelementen des Kletterwandsystems, die nebeneinander angeordnet sind, die jeweiligen Tragabschnitte gleich hoch sind. Somit weisen die dem Fußschenkel zugewandten unteren Endbereiche der Kletterwandabschnitte dieser Kletterwandelemente die gleiche Höhe zu den Fußschenkeln auf. Die von den Kletterwandabschnitten mehrerer Kletterwandelemente bereitgestellte Kletterwand weist dieselbe Grundhöhe bezüglich der Fußschenkel auf.

Das Kletterwandsystem kann auch ein Eck-Element umfassen, welches einen Fußschenkel und einen von dem Fußschenkel abstehen den Tragschenkel aufweist, wobei der Tragschenkel zueinander winkelige Seitenschenkel aufweist, an deren voneinander abgewandten Seiten jeweils ein Kletterwandelement gemäß der Erfindung anordenbar oder anreihbar ist. Der Tragschenkel des Eck-Elements weist beispielsweise keinen Neigungswinkel in Bezug auf die Hauptebene des Fußschenkels auf, sondern steht insbesondere rechtwinkelig in Bezug auf die Hauptebene des Fußschenkels von dem Fußschenkel ab. Die Seitenschenkel des Eck-Elements können beispielsweise einen Winkel von 90° einschließen, aber auch einen anderen Winkel, der beispielsweise größer oder kleiner als 90° ist. Somit können beispielsweise Anordnungen von in einer ersten und einer zweiten Reihenrichtung aneinander angereihten Kletterwandelementen anhand des Eck-Elements miteinander verbunden werden, wobei die Seitenschenkel des Eck-Elements in einem Winkel zueinander orientiert sind, der einem Winkel zwischen der ersten und der zweiten Reihenrichtung im Bereich des Eck-Elements entspricht.

Ein vorteilhaftes Konzept sieht vor, dass an dem Tragschenkel und/oder Fußschenkel dem mindestens eine Tragöse angeordnet ist, so dass das Kletterwandelement beispielsweise anhand der Tragöse mit einem Kran positionierbar ist. Die Tragöse ist an einer von der Kletterwandfläche abgewandten Seite des Tragschenkels mit Vorteil angeordnet. Die mindestens eine Tragöse ist beispielsweise im Bereich eines Masseschwerpunktes des Tragschenkels oder des Fußschenkels angeordnet. Es ist auch möglich, dass mehrere Tragöse, beispiellose zwei Tragösen vorgesehen sind, wobei die Anordnung vorteilhaft so getroffen ist, dass ein Masseschwerpunkt zwischen den beiden Trageösen liegt. An dieser Stelle sei erwähnt, dass anstelle einer Tragöse auch eine Befestigungsaufnahme für eine Tragöse vorgesehen sein kann. Es ist auch möglich, dass anstelle einer Tragöse ein Haken oder dergleichen anderes Befestigungselement für eine Hebeeinrichtung zum Anheben des Kletterwandelements vorgesehen sein kann.

Nachfolgend werden Ausführungsbeispiele der Erfindung anhand der Zeichnung erläutert. Es zeigen:
- Figur 1: eine perspektivische Schrägansicht eines Kletterwandsystems mit drei Kletterwandelementen,
- Figur 2: das Kletterwandsystem gemäß Figur 1, jedoch mit voneinander entfernten Kletterwandelementen,
- Figur 3: die Kletterwandelemente des Kletterwandsystems gemäß Figuren 1, 2 von vorn,
- Figur 4: eine perspektivische Schrägansicht eines Kletterwandelementes des Kletterwandsystem gemäß vorstehender Figuren,
- Figur 5: ein Detail D1 aus Figur 4,
- Figur 6: eine Seitenansicht eines Kletterwandelementes gemäß vorstehender Figuren,
- Figur 7: eine perspektivische Schrägansicht eines weiteren Kletterwandsystems,
- Figur 8: das Kletterwandsystem gemäß Figur 7, jedoch von einer entgegengesetzten Seite her in Schrägansicht,
- Figur 9: das Kletterwandsystem gemäß Figuren 7, 8 in der Schrägperspektive gemäß Figur 8, jedoch in einem etwas anderen Winkel,
- Figur 10: das Kletterwandsystem gemäß Figuren 7-9 von oben, und
- Figur 11: das Kletterwandsystem gemäß Figuren 7-10 von schräg oben.

Ein Kletterwandsystem 10 umfasst Kletterwandelemente 11, 111 sowie 211, die exemplarisch für weitere, in der Zeichnung nicht dargestellte Kletterwandelemente stehen. Jedes Kletterwandelement 11, 111, 211 weist einen Kletterwandabschnitt 20, 120, 220 auf, der an einer Kletterwandfläche 21, 121, 221 ausgebildet ist. An den Kletterwandflächen 21, 121, 221 sind Greifstrukturen 22 angeordnet, die zum Ergreifen durch einen Bediener und zum Klettern entlang der Kletterwandflächen 21, 121 und 221 geeignet sind.

Die Kletterwandelemente 11, 111 und 211 stehen stabil auf einem Untergrund U, wofür die Kletterwandelemente 11, 111 sowie 211 Fußabschnitte 30 aufweisen. Jeder Fußabschnitt 30 umfasst einen Fußschenkel 31, der einen Tragschenkel 40, 140 sowie 240 eines jeweiligen Kletterwandelementes 11, 111, 211 trägt. Die Fußschenkel 31 und die Tragschenkel 40, 140 sowie 240 sind winkelig zueinander, vorliegend rechtwinkelig. Jeder Fußschenkel kann mit seiner Unterseite 32 auf dem Untergrund U beispielsweise einem Kiesboden oder dergleichen, abgestellt werden. Die Unterseiten 32 der Fußschenkel 31 erstrecken sich entlang einer Hauptebene 33. In Bezug auf die Hauptebene 33 sind Tragabschnitte 41, 141, 241 der Tragschenkel 40, 140 sowie 240 winkelig oder in einem Winkel angeordnet, beispielsweise in einem rechten Winkel. Es ist aber auch möglich, dass einer oder mehrere der Tragabschnitte 41, 141 sowie 241 in Richtung des Fußschenkels 31 vorgeneigt sein könnte oder sich von diesem weg nach schräg hinten erstrecken könnte.

Allerdings sind die Kletterwandabschnitte 20, 120 sowie 220, die an den Tragschenkeln 40, 140, 240 angeordnet sind, zu dem jeweiligen Fußschenkel 31 hin geneigt, nämlich mit Neigungswinkeln 27 und 28.

Die Kletterwandfläche 21 des Kletterwandabschnittes 20 weist dabei durchgehend den Neigungswinkel 27 auf. Die Kletterwandfläche 221 des Kletterwandabschnittes 220 weist durchgehend den Neigungswinkel 28 auf, der etwas größer als der Neigungswinkel 27 ist. Mithin ist also die Kletterwandfläche 221 weiter in Richtung des Fußschenkels 31 geneigt oder näher zu diesem hingeneigt, als die Kletterwandfläche 21.

Der Kletterwandabschnitt 120 weist eine Kletterwandfläche 121 auf, die zwei Teilabschnitte 125 und 126 aufweist. Der Teilabschnitt 125 weist an seiner dem Klettennrandelement 11 zugewandten Seite den Neigungswinkel 27 auf, während der Teilabschnitt 126 den Neigungswinkel 28 an seiner dem Kletterwandelement 211 zugewandten Seite aufweist. Somit gehen also die Kletterwandflächen 21 und 221 konturgleich und stufenlos in die jeweils benachbarten Teilabschnitte 125 und 126 der Kletterwandfläche 121 über.

Der Fußschenkel 31 steht von dem Tragschenkel 40, 140 und 240 entlang einer Längsachse L ab. Die Längsachse L verläuft beispielsweise in der Hauptebene 33 oder parallel zu derselben. Die Längsachse L kann auch einen flachen Winkel zur Hauptebene 33 aufweisen, beispielsweise von 1 Grad bis 5 Grad.

Der Fußschenkel 31 sowie die Tragschenkel 40, 140, 240 erstrecken sich weiterhin entlang oder parallel zu einer Querachse Q, die zu der Längsachse L winkelig ist oder insbesondere rechtwinkelig ist. Der Fußschenkel 31 sowie die Tragschenkel 40, 140 und 240 weisen also eine Querbreite QB bezüglich der Querachse Q auf. Die Querbreiten QB der Kletterwandelemente 11, 111 und 211 sind identisch, wobei dies aber nur eine Option darstellt. Es ist ohne weiteres möglich, dass bei einem erfindungsgemäßen Kletterwandsystem Kletterwandelemente mit unterschiedlichen Querbreiten vorgesehen sind.

Die Teilabschnitte 125, 126 der Kletterwandfläche 121 können eine beispielsweise eine etwa prismatische, kegelstumpfartige oder dergleichen Gestalt aufweisen. So kann beispielsweise der Teilabschnitt 125 in Bezug auf die Querachse Q einen oder mehrere Querneigungswinkel aufweisen.

Die Kletterwandflächen 21, 121, 221 weisen Befestigungsaufnahmen 60, beispielsweise Schraubaufnahmen 61 auf, um ein jeweiliges Klettergriff-Element 62 zu halten. Das Klettergriff-Element 62 bildet sozusagen einen Klettergriff, der von einem Kletterer K ergriffen werden kann (schematisch in Figur 7 dargestellt). Der Kletterer K hängt sozusagen über dem Fußschenkel 31, wenn er sich an einem der Klettergriff-Elemente 62 hält. Ein jeweiliges Klettergriff-Element 62 weist Greifstrukturen, beispielsweise Hintergreifstrukturen oder dergleichen, zum Ergreifen durch den Kletterer K auf.

Man erkennt allein schon daran, dass der Kletterwandabschnitt 120 des Kletterwandelementes 111 gemäß Figur 7 über den Fußschenkel 31 hängt, dass der Kletterwandabschnitt 120 selbst ohne Kletterer K optimal über den Fußschenkel 31 auf dem Untergrund U abgestützt ist. Die gesamte Konstruktion kann nicht kippen, da in Seitenansicht eine im Wesentlichen U-förmige Konfiguration aus Fußschenkel / Fußabschnitt, Tragschenkel und insbesondere Tragabschnitt sowie Kletterwandabschnitt gebildet ist.

Mithin ist also ein schematisch eingezeichneter Schwerpunkt 29 des Tragschenkels 140 oberhalb des Fußschenkels 31 bzw. oberhalb einer Grundfläche G des Fußschenkels 31, die der Fußschenkel 31 überdeckt.

Die Grundfläche G erstreckt sich in der Hauptebene 33.

Die Tragschenkel 40, 140 sowie 240 sowie die Fußschenkel 31 sind einstückig miteinander verbunden.

Beispielsweise bestehen die Kletterwandelemente 11, 111, 211 aus Beton, insbesondere aus Stahlbeton. Jedes Kletterwandelement 11, 111 oder 211 kann sozusagen alleine stehen oder singulär verwendet werden, was am Beispiel der Figur 6 deutlich wird.

Der Fußschenkel 31 weist einen freien Endbereich 34 auf, der von dem Tragschenkel 40, 140 und 240 am weitesten entfernt ist. Dort ist der Fußschenkel 31 verhältnismäßig dünn. Eine Materialstärke des Fußschenkels 31 nimmt vorteilhaft in Richtung des Tragschenkels 40, 140 oder 240, also in Richtung eines Verbindungsbereiches 35 des Fußschenkels 31 mit dem Tragschenkel 40, 140 und 240 zu, so dass der Tragschenkel 40, 140 und 240 optimalen Halt am Fußschenkel 31 findet bzw. optimal an diesem abgestützt ist. Mithin bildet also der Verbindungsbereich 35 eine Art Verstärkung.

Eine Oberseite 132 des Fußschenkels 31 fällt vom Verbindungsbereich 35 in Richtung des freien Endbereiches 34 ab.

Die Tragabschnitte 41, 141, 241 stehen unterschiedlich weit vor den jeweiligen Fußschenkel 31 vor. Somit hat also ein dem Fußschenkel 31 zugewandter Endbereich der Kletterwandfläche 221 einen geringeren Abstand zum Fußschenkel 31 als der dem Fußschenkel 31 des Kletterwandelementes 11 zugewandte Endbereich des Kletterwandabschnittes 20 zu dem Fußschenkel 31.

Die Tragabschnitte 41, 141, 241 können ohne Greifstrukturen 22 ausgestaltet sein. Es ist aber auch möglich, dass an einem oder mehreren der Tragabschnitte 41, 141, 241 Klettergriff-Elemente 62 und/oder Greifstrukturen 22 angeordnet sind.

Die Befestigungsaufnahmen 60 sind an den Tragschenkeln 40, 140 und 240 in einem beispielsweise regelmäßigen oder unregelmäßigen Muster angeordnet, so dass an nahezu beliebigen Orten die Klettergriff-Elemente 62 nach Wahl montiert werden können. Dabei ist es auch möglich unterschiedlich ausgestaltete Klettergriff-Elemente 62 zu verwenden, beispielsweise leichter oder schwerer zu ergreifende Elemente, Elemente 62 mit ausgeprägteren oder weniger ausgeprägten Greifstrukturen 22 oder dergleichen.

Nahezu die gesamte dem Fußschenkel 31 zugewandte Oberfläche eines jeweiligen Tragschenkels 40, 140, 240 steht als Kletterwandfläche zur Verfügung.

Die Befestigungsaufnahmen 60 sind beispielsweise bereits bei der Herstellung der Kletterwandelemente 11, 111, 211 in deren jeweiliges Grundmaterial eingebettet. Somit haben die Befestigungsaufnahmen 60 und die daran befestigten Klettergriff-Elemente 62 einen optimalen Halt.

Die Kletterwandelemente 11, 111, 211 weisen an einander entgegengesetzten Seiten jeweils eine Montagewandfläche auf, nämlich das Kletterwandelement 11, Montagewandflächen 50, 51, das Kletterwandelement 111, Montagewandflächen 150 und 151 sowie das Kletterwandelement 211, Montagewandflächen 250, 251.

Die Montagewandflächen 51 und 150 sowie die Montagewandflächen 151 und 250 sind konturgleich, so dass die Kletterwandelemente 11, 111 sowie 11 und 211 sozusagen nahtlos und ohne Versprung, insbesondere im Bereich der Kletterwandflächen 21, 121 sowie 121 und 221 ineinander übergehen. Die Montagewandflächen 50, 51, 150, 151, 250, 251 sind an Schmalseiten 52 der Kletterwandelemente 11, 111, 211 ausgebildet. Somit können die Kletterwandelemente 11, 111 und 211 sozusagen nahtlos aneinander angereiht werden, so dass eine homogene Gesamt-Kletterwandfläche bestehend aus den Teil-Kletterwandflächen 21, 121 und 221 gebildet ist.

Auch die Tragabschnitte 41, 141 und 241 fluchten dann an den Übergangsbereichen zwischen den Kletterwandelementen 11 und 111 sowie 111 und 211 miteinander. Auch die den Kletterwandflächen 21, 121 und 221 zugewandten Oberseiten der Fußabschnitte oder Fußschenkel 31 fluchten miteinander.

An den Montagewandflächen 50, 150 und 250 sind Formschlussaufnahmen 55 ausgebildet, die zum Eingriff von Formschlussvorsprüngen 54 vorgesehen und ausgestaltet sind, die an den Montagewandflächen 51, 151 sowie 252 vorgesehen sind. Die Formschlussvorsprünge 54 und die Formschlussaufnahmen 55 bilden Formschlusskonturen 53.

Die Formschlussvorsprünge 54 sind so an den Montagewandflächen 51, 151, 251 angeordnet, dass sie formschlüssig in die Formschlussaufnahmen 55 an den Montagewandflächen 50, 150, 250 passen, wenn die dem Fußschenkel 31 zugewandten Oberflächen eines jeweiligen Tragschenkels 40, 140 sowie 240 miteinander fluchten. In diesem Fall fluchten auch die Oberseiten 132 der Fußschenkel 31 miteinander, so dass insgesamt im aneinandergebauten oder aneinandergereihten Zustand der Kletterwandelemente 11, 111 sowie 211 die Konfiguration des Kletterwandsystems 10 gemäß Figur 1 gegeben ist.

Es ist möglich und vorteilhaft, wenn an einem jeweiligen Formschlussvorsprung 54 und/oder einer Formschlussaufnahme 55 Schrägflächen vorhanden sind, so dass die Formschlussvorsprünge 54 sozusagen in die Formschlussaufnahme 55 hineinfinden. Die Schrägflächen bilden beispielsweise Einführschrägen.

Die Formschlussvorsprünge 54 sind beispielsweise pyramidenförmige, pyramidenstumpfförmige oder kugelige Zapfen, die in die entsprechenden negativ geformten Formschlussaufnahmen 55 im Wesentlichen formschlüssig passen.

Zum Aufstellen des Kletterwandsystems 10 eignen sich beispielsweise Streifenfundamente S, auf deren Oberseite ein jeweiliger Fußschenkel 31 abgestellt werden kann. Die Streifenfundamente S weisen beispielsweise einen Querabstand auf, so dass der Verbindungsbereich 35 auf dem einen Streifenfundament S und der freie Endbereich 34 auf dem anderen Streifenfundament S abgestellt oder darauf aufgestellt werden kann.

Ein jeweiliges Kletterwandelement 11, 111, 211 kann zusätzlich dadurch gesichert werden, dass an der Oberseite 132 des Fußschenkels 31 eine Beschwerungslast angeordnet ist. Im vorliegenden Fall und in Figur 7 exemplarisch dargestellt ist beispielsweise Kiesmaterial auf der Oberseite 132 angeordnet. Das Kiesmaterial bildet gleichzeitig einen Fallschutz F für den Kletterer K, falls er den Halt an der Kletterwandfläche 121 verlöre.

Insbesondere am Kletterwandelement 111 erkennt man, dass die Kletterwandfläche 121 keine einzige, homogene Neigung bzw. keinen einzigen, homogenen Neigungswinkel 27 oder 28 aufweisen muss. Beispielsweise kann eine Kletterwandfläche eine bogenförmige, kugelige, polygonale Gestalt oder dergleichen aufweisen. Exemplarisch ist dargestellt, dass sich beispielsweise der Teilabschnitt 125 ausgehend von der Schmalseite 52 oder Montagewandfläche 150 mit kontinuierlich ändernden Neigungswinkeln bis zum Teilabschnitt 126 erstreckt, so dass im Übergangsbereich zwischen den Teilabschnitten 125 und 126 beispielsweise eine flach geneigte Knick-Kante 127 entsteht, an der die Teilabschnitte 125 und 126 aneinander angrenzen.

Ein vorteilhaftes Konzept sieht vor, dass an dem Tragschenkel 40, 140, 240 mindestens ein Haken oder eine Tragöse 75 angeordnet ist, so dass das Kletterwandelement 11, 111, 211 beispielsweise anhand der Tragöse 75 mit einem Kran positionierbar ist.

Die mindestens eine Tragöse 75 ist im Bereich eines Masseschwerpunkts des Kletterwandelements angeordnet, sodass das jeweilige Kletterwandelement 11, 111, 211 mit einem Kran von einem Transportfahrzeug, insbesondere einem Lkw, angehoben und auf dem Untergrund abstellbar ist. Der Anbringungsort der Tragöse 75 oder des Hakens ist so gewählt, dass das jeweilige Kletterwandelement 11, 111, 211 mit dem Fußschenkel 31 nach unten an der Tragöse 75 aufgehängt werden kann, wobei die Unterseite 32 eine im Wesentlichen horizontale Orientierung einnimmt, wobei selbstverständlich eine Abweichung von beispielsweise bis zu 20° von einer horizontalen Orientierung möglich ist. Mit anderen Worten kann das Kletterwandelement 11, 111, 211 auch mit einer geringen Schrägneigung an der Tragöse oder dem Haken 75 hängen. Auch dann ist eine Positionierung des Kletterwandelements 11, 111, 211 auf dem Untergrund U ohne weiteres möglich.

Es ist auch möglich, dass beispielsweise an einer Schmalseite 52 eines Kletterwandelementes, beispielhaft dargestellt am Kletterwandelement 119, mindestens eine Tragöse 76 und/oder 77 oder eine Halteaufnahme zur Befestigung einer solchen Tragöse angeordnet ist. Beispielsweise sind an der Schmalseite 52 des Fußschenkels 31 die Tragöse 77 oder eine Befestigungsaufnahme für diese und an der Schmalseite 52 des Tragschenkels 140, insbesondere im Bereich des Kletterwandabschnitts 120 die Tragöse 76 oder eine Befestigungsaufnahme für diese angeordnet. Ein Masseschwerpunkt MP des Kletterwandelements 119 liegt in Bezug auf ein Anheben von dessen Schmalseiten her zwischen den Befestigungsorten der Tragöse 77, 76, sodass das Kletterwandelement 119 an den Tragösen 77, 76 mit beispielsweise einem Y-förmigen Gehänge eines Krans angehoben werden kann, ohne dass es zur Seite des Tragschenkels 140 oder zur Seite seines Fußschenkels 31 kippt und/oder derart, dass die Schmalseiten 52 eine etwa horizontale Lage einnehmen.

Ein Kletterwandsystem 110 ist grundsätzlich ähnlich aufgebaut wie das Kletterwandsystem 10.

Das Kletterwandsystem 110 enthält mehrere in einer Reihenrichtung R nebeneinander angeordnete Kletterwandelemente 11A, 11B, 11C, 11BA, 11AB, 11AC, 11CA, die grundsätzlich ähnlich aufgebaut sind wie die bereits erläuterten Kletterwandelemente 11, 111, 211.

An den Längsenden des Kletterwandsystems 110 ist jeweils ein Kletterwandelement 11B angeordnet und in der Mitte des Kletterwandsystems 110 ein Kletterwandelement 11C. Zwischen dem Kletterwandelement 11C und den beiden äußeren Kletterwandelementen 11B ist jeweils ein Kletterwandelement 11A angeordnet, welches beispielsweise wie das Kletterwandelement 11 ausgestaltet ist.

Die Kletterwandelemente 11A, 11B und 11C haben jeweils in einem einzigen Neigungswinkel 27A, 27B oder 27C zu ihren Fußschenkeln 31 geneigte Kletterwandabschnitte 20A, 20B und 20C mit Kletterwandflächen 21A, 21B, 21C, an denen Greifstrukturen in der Art der Greifstrukturen 22 angeordnet sein können (die in der Zeichnung nicht dargestellt sind). Der Neigungswinkel 27B des Kletterwandabschnittes 20B der größte Neigungswinkel und der Neigungswinkel 27C des Kletterwandabschnitts 20C der kleinste Neigungswinkel ist, und der Neigungswinkel 27A des Kletterwandabschnitts 11A etwa einen mittleren Wert zwischen den Neigungswinkeln 27B und 27C aufweist. Mit den Neigungswinkeln 27A, 27B und 27C sind auch die Kletterwandflächen 21A, 21B, 21C geneigt.

Zwischen den äußeren Kletterwandelementen 11B und dem jeweils nächstfolgenden Kletterwandelement 11A sind als Übergangs-Kletterwandelemente ausgestaltete Kletterwandelemente 11BA und 11AB angeordnet. Kletterwandabschnitte 20BA und 20AB der Kletterwandelemente 11BA, 11AB weisen an ihrer dem benachbarten Kletterwandelement 11A zugewandten Seite einen Teilabschnitt 25A, der den Neigungswinkel 27A aufweist, und an ihren dem benachbarten Kletterwandelement 11B zugewandten Seite einen Teilabschnitt 26B auf, der den Neigungswinkel 27B des benachbarten Kletterwandelementes 11B aufweist.

In gleicher Weise ist auch ein sozusagen nahtloser Übergang zwischen dem Kletterwandabschnitt 20C des Kletterwandelementes 11C und den Kletterwandabschnitten 20A der benachbarten Kletterwandelemente 11A gegeben, indem Kletterwandabschnitte 20CA und 20AC von zwischen dem Kletterwandelement 11C und dem jeweils benachbarten Kletterwandelement 11A angeordneten Kletterwandelementen 11AC und 11CA unterschiedlich geneigte Teilabschnitte 125A und 126C aufweisen, wobei die Teilabschnitte 125A dem benachbarten Kletterwandelement 11A zugeordnet sind und in dessen Kletterwandabschnitt 20A sozusagen nahtlos übergehen, weil die Teilabschnitte 125A und der Kletterwandabschnitt 20A denselben Neigungswinkel aufweisen, während die Teilabschnitte 126C dem benachbarten Kletterwandelement 11C zugeordnet sind und den Neigungswinkel von dessen Kletterwandabschnitt 20C aufweisen.

Die Reihenrichtung R ist beispielsweise parallel zu der bereits erwähnten Querachse Q. In Bezug auf die Querachse Q oder die Reihenrichtung R sind die Teilabschnitte 25A der Kletterwandelemente 11BA und 11AB mit Querwinkeln QBA und QAB geneigt. Die Teilabschnitte 126B der Kletterwandelemente 11AC, 11CA sind in Bezug auf die Querachsen Q mit Querwinkeln QAC und QCA geneigt.

Die Kletterwandelemente 11A, 11B, 11C, 11BA, 11AB, 11AC, 11CA weisen den bereits erläuterten Fußschenkel 31 auf, von dem ein Tragschenkel 40A, 40B, 40C, 40BA, 40AB, 40AC, 40CA winkelig absteht, der grundsätzlich dem Tragschenkel 40, 140 oder 240 entspricht, wobei allerdings bei jedem der Tragschenkel 40A, 40B, 40C, 40BA, 40AB, 40AC, 40CA ein Tragabschnitt 41 vorgesehen ist und die Tragabschnitte 41 im selben Winkel und mit der gleichen Höhe vom jeweiligen Fußschenkel 31 nach oben abstehen.

Lediglich die Kletterwandabschnitte 20A, 20B, 20C, 20BA, 20AB, 20AC, 20CA sind unterschiedlich ausgestaltet und haben die entsprechend unterschiedlichen Neigungswinkel. Man erkennt aber, dass die Kletterwandabschnitte 20A, 20B, 20C, 20BA, 20AB, 20AC, 20CA des Kletterwandsystems 110 stufenlos ineinander übergehen, sodass eine durchgehende Kletterwandfläche 12 gebildet ist.

Die Kletterwandelemente 11A, 11B, 11C, 11BA, 11AB, 11AC, 11CA sind mit ihren Schmalseiten oder Montagewandflächen direkt nebeneinander angeordnet und greifen mit beispielsweise den in der Zeichnung nicht sichtbaren Formschlussschlusskonturen 53 ineinander ein.

## Patentansprüche

1. Kletterwandelement (11, 111, 211) mit einem Fußabschnitt (30) zum Aufstellen des Kletterwandelements (11, 111, 211) auf einem Untergrund (U) und mit einem Kletterwandabschnitt (20, 120, 220), der eine Kletterwandfläche (21, 121, 221) aufweist, an der Greifstrukturen (22) angeordnet oder anordenbar sind, die zum Ergreifen durch einen Kletterer (K) vorgesehen und ausgestaltet sind, **dadurch gekennzeichnet, dass** der Fußabschnitt (30) einen Fußschenkel (31) aufweist oder als Fußschenkel (31) ausgebildet ist, dass ein Tragschenkel (40, 140, 240) von dem Fußschenkel (31) winkelig absteht, dass an dem Tragschenkel (40, 140, 240) der Kletterwandabschnitt (20, 120, 220) ortsfest angeordnet ist, und dass der Tragschenkel (40, 140, 240) und der Fußschenkel (31) fest miteinander verbunden sind und die Kletterwandfläche (21, 121, 221), insbesondere der Kletterwandabschnitt (20, 120, 220) als Ganzes, zu einer im aufgestellten Zustand des Kletterwandelements (11, 111, 211) horizontal oder im Wesentlichen horizontal orientierten Hauptebene (33) des Fußschenkels (31) hin in mindestens einem Neigungswinkel (27, 28) geneigt ist, sodass die Kletterwandfläche (21, 121, 221) dem Fußschenkel (31) zugewandt ist.

2. Kletterwandelement (11, 111, 211) nach Anspruch 1, **dadurch gekennzeichnet, dass** ein geometrischer Schwerpunkt (29) des Kletterwandabschnitts (20, 120, 220), insbesondere des Tragschenkels (40, 140, 240) als Ganzes, oberhalb einer Grundfläche (G), die von dem Fußschenkel (31) aufgespannt ist oder die Grundfläche (G) des Fußschenkels (31) ist, angeordnet ist, sodass ein Schwerpunkt (29) des Kletterwandabschnitts (20, 120, 220), insbesondere des Tragschenkels (40, 140, 240), im auf dem Untergrund (U) aufgestellten Zustand des Kletterwandelements (11, 111, 211) oberhalb des Fußschenkels (31) angeordnet ist.

3. Kletterwandelement (11, 111, 211) nach Anspruch 1 oder 2, **dadurch gekennzeichnet, dass** der Neigungswinkel (27, 28) der Kletterwandfläche (21, 121, 221) mindestens 20°, vorzugsweise mindestens 25°, noch weiter bevorzugt mindestens 30° oder mindestens 35° beträgt und/oder dass der Neigungswinkel (27, 28) der Kletterwandfläche (21, 121, 221) maximal 85°, bevorzugt maximal 80°, beträgt.

4. Kletterwandelement (11, 111, 211) nach einem der vorhergehenden Ansprüche, **dadurch gekennzeichnet, dass** die Kletterwandfläche (21, 121, 221) mindestens zwei voneinander verschiedene Neigungswinkel (27, 28) bezüglich der Hauptebene (33) des Fußschenkels (31) aufweist und/oder dass die Kletterwandfläche (121) einen ersten Teilabschnitt (125) und mindestens einen zweiten Teilabschnitt (126) aufweist, wobei der erste Teilabschnitt (125) und der mindestens eine zweite Teilabschnitt (126) unterschiedliche Neigungswinkel (27, 28) zu der Hauptebene (33) des Fußschenkels (31) aufweisen.

5. Kletterwandelement (11, 111, 211) nach einem der vorhergehenden Ansprüche, **dadurch gekennzeichnet, dass** der Tragschenkel (40, 140, 240) einen Tragabschnitt (41, 141, 241) aufweist, der in einem Winkel von 85° -110°, vorzugsweise in einem rechten Winkel, zu der Hauptebene (33) von dem Fußschenkel (31) absteht, wobei sich der Tragabschnitt zwischen dem Fußschenkel (31) und der Kletterwandfläche (21, 121, 221), insbesondere dem Kletterwandabschnitt (20, 120, 220), erstreckt.

6. Kletterwandelement (11, 111, 211) nach einem der vorhergehenden Ansprüche, **dadurch gekennzeichnet, dass** es einstückig oder monolithisch ist und/oder dass der Tragschenkel (40, 140, 240) und/oder der Fußschenkel (31) als Wandkörper ausgestaltet sind und/oder plattenförmig sind und/oder aus Beton bestehen und/oder dass der Fußschenkel (31) als einziger homogener Fuß ausgestaltet ist oder mindestens zwei, insbesondere gabelartig angeordnete, Füße aufweist.

7. Kletterwandelement (11, 111, 211) nach einem der vorhergehenden Ansprüche, **dadurch gekennzeichnet, dass** der Kletterwandabschnitt (20, 120, 220) mindestens eine Befestigungsaufnahme (60) für ein Klettergriff-Element (62) aufweist, wobei das Klettergriff-Element (62) eine Greifstruktur (22) aufweist, wobei vorteilhaft die mindestens eine Befestigungsaufnahme (60) einen integralen Bestandteil des Tragschenkels (40, 140, 240) bildet und/oder als eine Vertiefung in dem Tragschenkel (40, 140, 240) ausgebildet ist und/oder einen Bestandteil einer Vielzahl von über die Kletterwandfläche (21, 121, 221) oder des Tragschenkels (40, 140, 240) verteilten Befestigungsaufnahmen (60) bildet.

8. Kletterwandelement (11, 111, 211) nach einem der vorhergehenden Ansprüche, **dadurch gekennzeichnet, dass** der Fußschenkel (31) entlang einer insbesondere in der Hauptebene (33) verlaufenden oder zu der Hauptebene (33) parallelen Längsachse (L) von dem Tragschenkel (40, 140, 240) absteht und sich der Tragschenkel (40, 140, 240) und der Fußschenkel (31) mit einer Querbreite (QB) entlang einer Querachse (Q) quer zu der Längsachse (L) erstrecken, wobei die Kletterwandfläche (21, 121, 221) eine Querneigung in mindestens einem Querneigungswinkel, vorzugsweise mindestens zwei voneinander verschiedenen Querneigungswinkeln, bezüglich der Querachse (Q) aufweist.

9. Kletterwandelement (11, 111, 211) nach einem der vorhergehenden Ansprüche, **dadurch gekennzeichnet, dass** es eine zur Aneinanderreihung mit mindestens einem weiteren Kletterwandelement (11, 111, 211) vorgesehene und ausgestaltete Montagewandfläche (50, 51, 150, 151, 250, 251), insbesondere an einer zu dem Kletterwandabschnitt (20, 120, 220) winkeligen Schmalseite (52), aufweist.

10. Kletterwandelement (11, 111, 211) nach Anspruch 9, **dadurch gekennzeichnet, dass** an der Montagewandfläche (50, 51, 150, 151, 250, 251) mindestens eine Halteaufnahme für Befestigungselement angeordnet ist, mit dem das Kletterwandelement (11, 111, 211) mit dem mindestens einen weiteren Kletterwandelement (11, 111, 211) verbindbar ist, und/oder an der Montagewandfläche (50, 51, 150, 151, 250, 251) mindestens eine Formschlusskontur (53), insbesondere ein Formschlussvorsprung (54) oder eine Formschlussaufnahme (55), zum Eingriff mit einer Formschlusskontur (53), insbesondere einer Formschlussaufnahme (55) bzw. einem Formschlussvorsprung (54), des mindestens einen weiteren Kletterwandelement (11, 111, 211) angeordnet ist.

11. Kletterwandsystem (10) umfassend ein erstes und mindestens ein zweites Kletterwandelement (11, 111, 211) nach einem der Ansprüche 1 bis 10, **dadurch gekennzeichnet, dass** die Kletterwandelemente (11, 111, 211) zueinander passende Montagewandflächen (50, 51, 150, 151, 250, 251), die im aneinandergereihten Zustand des ersten und mindestens einen zweiten Kletterwandelements (11, 111, 211) einander unmittelbar gegenüberliegen und/oder aneinander anliegen.

12. Kletterwandsystem (10) nach Anspruch 11, **dadurch gekennzeichnet, dass** die Kletterwandelemente (11, 111, 211) an den einander gegenüberliegenden Montagewandflächen (50, 51, 150, 151, 250, 251) zueinander passende Formschlusskonturen (53) aufweisen, die im aneinandergereihten Zustand des ersten und mindestens einen zweiten Kletterwandelements (11, 111, 211) ineinander eingreifen.

13. Kletterwandsystem (10) nach Anspruch 11 oder 12, **dadurch gekennzeichnet, dass** benachbarte Oberflächen der Tragschenkel (40, 140, 240) und/oder der Fußschenkel (31), die sich auf der die Kletterwandfläche (21, 121, 221) aufweisenden Seite der aneinandergereihten Kletterwandelemente (11, 111, 211) neben den Montageflächen erstrecken, insbesondere die Kletterwandflächen (21, 121, 221) der Kletterwandelemente (11, 111, 211), miteinander fluchten.

14. Kletterwandsystem (10) nach einem der Ansprüche 11 bis 13, **dadurch gekennzeichnet, dass** die geometrische Gestalt der Fußschenkel (31) und/oder der Tragschenkel (40, 140, 240) jeweils zweier unmittelbar aneinandergereihter Klettennrandelemente (11, 111, 211) konturgleich ist und/oder alle oder mindestens zwei unmittelbar nebeneinander angereicherte Kletterwandelemente (11, 111, 211) gleich hoch sind und/oder gleiche Fußschenkel (31) aufweisen und/oder Fußschenkel (31) und/oder Tragschenkel (40, 140, 240) mit miteinander fluchtenden freien Endbereichen aufweisen.

15. Kletterwandsystem (10) nach einem der Ansprüche 11 bis 14, **dadurch gekennzeichnet, dass** es eine Anordnung mindestens drei nebeneinander angeordneter Kletterwandelemente (11, 111, 211) aufweist, wobei ein Kletterwandelement (111) als ein Zwischen-Kletterwandelement zwischen zwei anderen Kletterelementen (11, 211) der Anordnung angeordnet ist, deren Kletterwandflächen (21, 221) zumindest an ihrem Übergang zu dem Zwischen-Kletterwandelement (111) Konturen mit voneinander verschiedenen Neigungswinkeln (27, 28) aufweisen, wobei die Kletterwandfläche (121) des Zwischen-Kletterwandelements (111) unmittelbar neben den benachbarten Kletterwandelementen (11, 211) zu diesen passende und stufenlos übergehende Konturen mit den jeweils zu den benachbarten Kletterwandflächen (21, 221) passenden Neigungswinkeln (27, 28) und dazwischen einen die unterschiedlichen Neigungswinkel (27, 28) überbrückenden Verlauf aufweist.
